# EUROPÄISCHE PATENTSCHRIFT

(11) **EP 1 747 160 B1**
(45) Veröffentlichungstag und Bekanntmachung des Hinweises auf die Patenterteilung: **21.04.2010**
(21) Anmeldenummer: 05740470.9
(22) Anmeldetag: 29.04.2005
(51) Int. Cl.: B65H 54/42, B65H 67/048

(54) **VERFAHREN UND VORRICHTUNG ZUM KONTINUIERLICHEN AUFWICKELN MEHRERER FÄDEN**
METHOD AND DEVICE FOR CONTINUOUSLY WINDING UP SEVERAL THREADS
PROCEDE ET DISPOSITIF PERMETTANT L'ENROULEMENT EN CONTINU DE PLUSIEURS FILS

(30) Priorität: 06.05.2004 DE 102004022468
(43) Veröffentlichungstag der Anmeldung: 31.01.2007
(73) Patentinhaber: Oerlikon Textile GmbH & Co. KG, 42897 Remscheid (DE)
(72) Erfinder: MAYER, Manfred, 42897 Remscheid (DE); GEIDELT, Karl-Heinz, 09130 Chemnitz (DE); STEINKE, Peter, 09573 Schellenberg (DE); KROLL, Peter, 09353 Oberlungwitz (DE)
(74) Vertreter: Rössler, Matthias
(86) Internationale Anmeldenummer: PCT/EP2005/004676
(87) Internationale Veröffentlichungsnummer: WO 2005/108263

(56) Entgegenhaltungen:
- EP-A- 0 391 101
- WO-A-03/068648
- DE-A1- 2 353 202
- DE-A1- 2 461 972

## Beschreibung

Die Erfindung betrifft ein Verfahren zum kontinuierlichen Aufwickeln mehrerer Fäden zu Spulen gemäß dem Oberbegriff des Anspruchs 1, sowie eine Vorrichtung zur Durchführung des Verfahrens gemäß dem Oberbegriff des Anspruchs 7.

Ein gattungsgemäßes Verfahren und eine gattungsgemäße Vorrichtung sind aus der WO 03/068648 A1 bekannt.

Bei dem bekannten Verfahren und der bekannten Vorrichtung werden die Fäden gleichzeitig in zwei nebeneinander angeordneten Spulspindeln zu Spulen aufgewickelt. Hierzu sind die Spulspindeln durch jeweils einen Spindelantrieb angetrieben. Jeder der Spulspindeln ist einer Andrückwalze zugeordnet, die über eine Schwinge radial beweglich zur Spulspindel gehalten ist. Während des Aufwickelns der Fäden zu Spulen, liegen die frei drehbaren Andrückwalzen am Umfang der Spulen an. Beide Spulspindeln sind auskragend an jeweils einem Spulrevolver angeordnet. Die Spulrevolver tragen jeweils eine zweite um 180° versetzt angeordnete Spulspindel. Durch Drehung der Spulrevolver können somit abwechselnd die Spulen an beiden dem Spulrevolver zugeordneten Spulspindeln gewickelt werden. Zum Spulenwechsel wird die jeweils in Betriebsstellung befindliche Spulspindel mit den Vollspulen durch Drehbewegung der Spulrevolver von den zugeordneten Andrückwalzen wegbewegt. Gleichzeitig gelangt die jeweilig zweite Spulspindel zur Übernahme der Fäden in Kontakt mit den Andrückwalzen.

Bei dem bekannten Verfahren und der bekannten Vorrichtung besteht der Nachteil, dass aufgrund von Toleranzen im Aufbau der Vorrichtung sowie aufgrund von Titerschwankungen des Fadens an beiden Spulspindeln Spulen mit unterschiedlichem Durchmesser gewickelt werden können. Insbesondere in der Phase eines Spulenwechsels, bei welchem die Spulspindeln mit den Vollspulen ohne Kontakt zu den Andrückwalzen den Abzug der Fäden ausführen, sind Fadenspannungsschwankungen, die insbesondere bei vollverstreckten Fäden bis zum Verschlappen der Fäden führen können, unvermeidlich.

Aus der WO03/068648 A ist eine automatische Gamwickelmaschine des Drehtyps mit mindestens zwei jeweils um eine Achse drehbaren Drehkopftischen bekannt, von denen jeder wenigstens zwei drehbar darauf befestigte Spulenhalter trägt.

Ferner ist aus der EP 0 391 101 A1 ein Spulenwechselverfahren mit Domantrieb bekannt. Dabei wird beim verlustlosen Spulenwechsel in einem Spuler mit einer Kontaktwalze und Domantrieb die Drehzahl der Kontaktwalze während des Spulenwechsels gegenüber dem Spulbetrieb erhöht.

Demgemäß ist es Aufgabe der Erfindung, ein Verfahren und eine Vorrichtung der eingangs genannten Art so weiterzubilden, dass ein gleichmäßiger Abzug der Fäden ohne wesentliche Fadenspannungsschwankungen während eines Spulwechsels an allen gleichzeitig gewickelten Fäden erhalten bleibt.

Diese Aufgabe wird erfindungsgemäß durch ein Verfahren mit den Merkmalen nach Anspruch 1 und durch eine Vorrichtung mit den Merkmalen nach Anspruch 7 gelöst.

Vorteilhafte Weiterbildungen der Erfindung sind durch die Merkmale und Merkmalskombinationen der jeweiligen Unteransprüche definiert.

Die Erfindung war auch nicht dadurch nahegelegt, dass grundsätzlich Aufspulmaschinen bekannt sind, die mehrere Fäden an einer Spulspindel zu Spulen wickeln, wie beispielsweise aus der EP 0 391 101 A1 bekannt. Hierbei wird die Spulspindel durch einen Spindelantrieb und die Andrückwalze durch einen Walzenantrieb angetrieben. In den Phasen eines Spulenwechsels wird die Umfangsgeschwindigkeit der Andrückwalze erhöht, um die Fadenspannung im Fadenlauf oberhalb der Andrückwalze auf einem bestimmten Niveau zu halten. Damit wird zwar vorteilhaft die Fadenzuführung zu einer Spulspindel beeinflusst. Die Problematik der gleichzeitigen Zuführung mehrerer Fäden zu zwei Spulspindeln bleibt hierbei jedoch völlig unberücksichtigt.

Die Erfindung besitzt den besonderen Vorteil, dass trotz möglicher unterschiedlicher Wickeldurchmesser die Zuführung der Fäden an beiden Spulspindeln maßgeblich durch die zwischen den Fäden und den Andrückwalzen eingestellten Umschlingungsverhältnisse bestimmt sind. Hierzu werden beide Andrückwalzen während des Wechsels der Spulspindel mit einer überhöhten Umfangsgeschwindigkeit zur

Führung der Fäden angetrieben, die größer ist als jede der Spulumfangsgeschwindigkeiten der Spulen beider Spulspindeln. Die erfindungsgemäße Vorrichtung weist hierzu einen Walzenantrieb für beide Andrückwalzen auf, wobei der Walzenantrieb mit einer den Drehantrieb der Spulrevolver zugeordneten Steuereinrichtung verbunden ist. Damit ist sichergestellt, dass die Veränderungen der Umfangsgeschwindigkeiten der Andrückwalze in Abhängigkeit von der Drehbewegung des Spulrevolvers ausführbar ist.

Die Erhöhung der Umfangsgeschwindigkeit an den Andrückwalzen erfolgt durch synchrone Beschleunigung beider Andrückwalzen. Hierzu kann der Walzenantrieb durch jeweils einen Elektromotor mit einem Getriebemittel, welches beide Andrückwalzen miteinander verbindet, oder durch jeweils zwei separate Elektromotoren, die durch ein gemeinsames Steuergerät angesteuert werden, gebildet sein.

Um möglichst beide im Betrieb befindlichen Spulspindeln mit identischen Drehzahlen und damit identischen Umfangsgeschwindigkeiten der Spulen betreiben zu können, wird jede der Spulspindeln synchron angetrieben und gesteuert.

Die erfindungsgemäße Verfahrensvariante, bei welcher die Andrückwalzen während des Wickelns der Spulen derart angetrieben bleiben, dass eine Schlupfeinstellung zwischen den Spulen und den Andrückwalzen möglich ist, bietet den besonderen Vorteil, dass die während der Spulreise auftretenden Unterschiede im Anwachsen der Spulendurchmesser vorteilhaft kompensiert werden können. So lassen sich die Andrückwalzen gegenüber den Spulen sowohl treibend als auch bremsend antreiben. Vorzugsweise begünstigt eine leichte Überhöhung der Andrückwalzendrehzahl das Aufwickeln der Fäden.

Eine weitere Stellmöglichkeit zur Beeinflussung des Spulenaufbaus ist durch die Verfahrensvariante gemäß der erfindungsgemäßen Weiterbildung nach Anspruch 3 und 4 gegeben. Hierzu sind die Andrückwalze bevorzugt starr mit einem höhenverstellbaren Halter verbunden, so dass an jeder Spulspindel im wesentlichen gleiche gemischte Zuordnungen gehalten werden können. Zudem lässt sich eine für das Aufwickeln der Spulen an beiden Spulspindeln die von den Andrückwalzen aufzubringende Anlagekraft mit einfachen Mitteln einstellen.

Es ist jedoch grundsätzlich auch möglich, die Andrückwalzen über bewegliche Mittel mit dem Halter zu verbinden.

Die während des Aufspulens der Fäden an beiden im Betrieb befindlichen Spulspindeln erforderliche Ausweichbewegung zum Anwachsen der Spulen, lässt sowohl durch wegführen der Andrückwalzen mittels des beweglichen Halters oder durch Drehbewegung vorzugsweise synchrone Drehbewegung der beiden Spulrevolver ausführen. Zur Bewegung des Halters wird insbesondere ein Schlitten und eine Schlittenführung vorgeschlagen, durch welchen beide Andrückwalzen synchron bewegt werden können.

Alternativ besteht jedoch auch die Möglichkeit, die Andrückwalzen jeweils an zwei beweglichen Schwingen zu halten, die unmittelbar schwenkbar an dem Maschinengestell befestigt sind. Diese Weiterbildung ist im besonderen für die Verfahrensvariante geeignet, bei welcher die Ausweichbewegung ausschließlich durch Drehung der beiden Spulrevolver ausgeführt wird.

Damit während des Aufwickelns der Fäden am beiden Spulspindeln ein möglichst konstanter Abzug der Fäden und Zuführung der Fäden gewährleistet ist, erfolgt die Regelung der Spindelantriebe zur Einstellung der Spulenumfangsgeschwindigkeit bevorzugt synchron. Hierzu wird vorzugsweise die Drehgeschwindigkeit einer der Andrückwalzen erfasst und als Regelgröße zur Einstellung der Spulumfangsgeschwindigkeiten verwendet. Diese Weiterbildung der Erfindung zeichnet sich besonders dadurch aus, dass die Veränderung der Antriebsdrehzahlen der Spulspindeln während des Aufwickelns der Spulen durch einen gemeinsamen Regelkreis gesteuert werden können. Mittels einer Steuereinrichtung wird in Abhängigkeit von der jeweilig gemessenen Drehgeschwindigkeit der Andrückwalze eine kollektive Änderung der Antriebsdrehzahlen der Spulspindeln derart durchgeführt, dass die Drehgeschwindigkeit der detektierten Andrückwalze im wesentlichen konstant bleibt. Dabei wird automatisch die zweite nicht im Regelkreis eingebundene Andrückwalze in den gleichen Zustand versetzt, wie die durch einen Sensor überwachte Andrückwalze. Die Weiterbildung der erfindungsgemäßen Vorrichtung weist zur Durchführung dieser Verfahrensvariante einen Drehzahlsensor auf, der einer der Andrückwalzen zugeordnet ist, um deren Drehgeschwindigkeiten zu erfassen. Der Drehzahlsensor ist mit den Spindelantrieben der in Betriebsstellung befindlichen Spulspindeln durch eine Steuereinrichtung zu einem Regelkreis verbunden. Das Sensorsignal kann somit vorteilhaft zur Ansteuerung beider Spindelantriebe genutzt werden.

Das erfindungsgemäße Verfahren wird nachfolgend anhand einiger Ausführungsbeispiele der erfindungsgemäßen Vorrichtung unter Hinweis auf die beigefügten Figuren näher erläutert.

Es stellen dar:
- Fig. 1 bis Fig. 4: schematisch mehrere Ansichten eines ersten Ausführungsbeispiel der erfindungsgemäßen Vorrichtung zur Durchführung des erfindungsgemäßen Verfahrens
- Fig. 5: schematisch ein Antriebskonzept des Ausführungsbeispiels aus Fig. 1
- Fig. 6: schematisch ein weiteres Antriebskonzept des Ausführungsbeispiels aus Fig. 1
- Fig. 7: schematisch eine Ansicht eines weiteren Ausführungsbeispiels der erfindungsgemäßen Vorrichtung

In den Fig. 1 bis 4 ist ein erstes Ausführungsbeispiel der erfindungsgemäßen Aufspulvorrichtung in mehreren Ansichten dargestellt. Hierbei zeigt die Fig. 1 eine Seitenansicht des Ausführungsbeispiels, Fig. 2 eine Draufsicht der Spulspindeln des Ausführungsbeispiels sowie Fig. 3 und 4 eine Vorderansicht des Ausführungsbeispiels in verschiedenen Betriebssituationen. Insoweit kein Bezug zu einer der Figuren gemacht ist, gilt die nachfolgende Beschreibung für alle Figuren.

Das Ausführungsbeispiel der erfindungsgemäßen Aufspulvorrichtung weist zwei Spulstellten 29.1 und 29.2 auf, die die nebeneinander in einem Maschinengestell 12 ausgebildet sind. Hierbei sind die Spulstellen 29.1 und 29.2 spiegelbildlich zu einer mittleren Symmetrieebene angeordnet. So besteht die rechte Spulstelle 29.1 aus einem drehbar in dem Maschinengestell 21 gelagerten Spulrevolver 10.1. An dem Spulrevolver 10.1 sind eine erste auskragende Spulspindel 7.1 und 180° versetzt eine zweite auskragende Spulspindel 11.1 gehalten. In der dargestellten Betriebssituation befindet sich die erste Spulspindel 7.1 in einer Betriebsstellung zum Aufwickeln mehrerer Fäden. Die zweite Spulspindel 11.1 befindet sich in einer Wechselstellung zum Austausch von Vollspulen gegen leere Spulhülsen.

Spiegelbildlich zu ersten Spulrevolver 10.1 ist in der zweiten Spulstelle 29.2 ein zweiter in gleicher horizontalen Ebene angeordneter Spulrevolver 10.2 in dem Maschinengestell 12 gehalten. Der Spulrevolver 10.2 trägt die auskragenden Spulspindeln 7.2 und 11.2. In der dargestellten Betriebssituation befindet sich die Spulspindel 7.2 in der Betriebsstellung und die Spulspindel 11.2 in einer Wechselstellung.

Beide Spulrevolver 10.1 und 10.2 sind mit einem gemeinsamen Drehantrieb 30 gekoppelt, wobei die Spulrevolver 10.1 und 10.2 mit gegensinnigem Drehsinn antreibbar sind. Der Drehantrieb 30 ist mit einer zentralen Steuereinrichtung 21 verbunden. Jeder der an den Spulrevolvern 10.1 und 10.2 gehaltenen Spulspindeln 7.1, 7.2, 11.1 und 11.2 ist jeweils ein Spindelantrieb zugeordnet. In Fig. 1 sind die Spindelantriebe 23.2 und 31.2 der Spulspindel 7.2 und 11.2 der Spulstelle 29.2 gezeigt. Die Spindelantriebe 23.1, 23.2, 31.1 und 31.2 der Spulspindel beider Spulstellen 29.1 und 29.2 sind mit der zentralen Steuereinrichtung 21 verbunden, wie aus Fig. 2 hervorgeht.

Jedem der Spulrevolver 10.1 und 10.2 ist im Fadenlauf jeweils eine Andrückwalze 6.1 und 6.2 vorgeordnet. In der Spulstelle 29.1 wirken dabei die Andrückwalzen 6.1 mit den Spulspindeln 7.1 zusammen, um mehrere Fäden 1.1 zu jeweils einer Spule zu wickeln. Während des Aufwickelns der Fäden 1.1 legt die Andrückwalze 6.1 am Umfang der zu wickelnden Spulen 9 an.

In der Spule 29.2 wirkt dementsprechend die Andrückwalze 6.2 mit der in der Betriebsstellung befindlichen Spulspindel in diesem Fall 7.2 zusammen, um eine zweite Fadenschar von Fäden 1.2 zu Spulen zu wickeln. Auch hierbei liegt die Andrückwalze 6.2 am Umfang der zu wickelnden Spulen 9 an.

Die Andrückwalzen 6.1 und 6.2 sind drehbar an einem Halter 13 gelagert und durch den Halter 13 starr miteinander verbunden. Hierbei ist den Andrückwalzen 6.1 und 6.2 ein Walzenantrieb 17 zugeordnet, wie in Fig. 1 dargestellt.

Der Halter 13 trägt ein den Andrückwalzen 6.1 und 6.2 vorgeordnetes Changiermittel 4. Das Changiermittel 4 ist in einer Mittelebene der Fadenzuführung zwischen den Spulstellen 29.1 und 29.2 angeordnet und weist zu jeder Spulstelle 29.1 und 29.2 mehrere Changierfadenführer 5.1 und 5.2 auf, durch welche die zulaufenden Fäden 1.1 und 1.2 innerhalb eines Changierhubes hin- und herverlegt werden. Das Changiermittel 4 läßt sich beispielsweise durch eine Kehrgewindewelle ausbilden, die am Umfang ein oder mehrere Nuten zur Führung der Changierfadenführer 5.1 und 5.2 aufweist.

Auf einer Oberseite des Halters 13 ist ein Fadenführerträger 3 vorgesehen, welcher zwei Gruppen von Kopffadenführern 2.1 und 2.2 trägt. Die Kopffadenführer 2.1 und 2.2 bilden die Fadenzuführung zwischen den Spulspindeln 7.1 und 7.2.

Hierbei ist die Gruppe der Fadenführer 2.1 der Spulstelle 29.1 zugeordnet und die Gruppe der Fadenführer 2.2 der Spulstelle 29.2 zugeordnet.

Der Halter 13 ist durch einen Schlitten 15 und die Schlittenführung 14.1 und 14.2 vertikal beweglich an dem Maschinengestell 12 gehalten. Der Schlitten 15 wird dabei durch einen Kraftgeber 32 in der Schlittenführung 14.1 und 14.2 derart gehalten, dass die Andrückwalzen 6.1 und 6.2 mit jeweils einer vorbestimmten Anlagekraft während des Aufwickelns der Fäden 1.1 und 1.2 an den jeweiligen Spulen 9 anliegen. Der Kraftgeber 32 ist in diesem Ausführungsbeispiel durch zwei Entlastungszylindereinheiten 16.1 und 16.2 ausgebildet, durch welche das Gesamtgewicht der beiden Andrückwalzen 6.1 und 6.2 sowie des Halters 13 und den zusätzlich an dem Halter 13 angebrachten Bauteilen wie das Changiermittel 4 abgestützt wird. Die Entlastungszylindereinheiten 16.1 und 16.2, die zu beiden Seiten der Vorrichtung an den Schlitten 15 eingreifen, sind mit einer Steuereinrichtung 21 verbunden, durch welche die Entlastungszylindereinheit 16.1 und 16.2 in ihrer Stützwirkung steuerbar sind. Somit wird die während des Aufwickelns zwischen den Andrückwalzen 6.1 und 6.2 und den Spulen 9 wirkende Anlagekraft durch einen Gewichtsanteil von dem Gesamtgewicht bestimmt.

Bei dem in den Fig. 1 bis 4 gezeigten Ausführungsbeispiel werden in den Spulstellen 29.1 und 29.2 jeweils vier Fäden zu jeweils einer Spule gewickelt. Grundsätzlich ist die Anzahl der gleichzeitig gewickelten Fäden beispielhaft. So können pro Spulstelle 29.1 und 29.2 ein oder mehrere Fäden gleichzeitig gewickelt werden. In Praxis werden derartige Aufspulvorrichtungen jedoch ausschließlich zum Aufwickeln einer Vielzahl von Fäden eingesetzt.

Um einen Spulvorgang an den Spulspindeln 7.1 und 7.2 zu beginnen, werden die Andrückwalzen 6.1 und 6.2 durch den Schlitten 15 und die Entlastungszylindereinheit 6.1 und 6.2 in eine untere Position geführt. Nachdem die Fäden 1.1 und 1.2 der Fadenschar an den Spulhülsen gefangen und die Fadenreserven gewickelt wurden, beginnt die Spulreise. Während des Wickelns der Spulen 9 werden die Entlastungszylindereinheiten 16.1 und 16.2 derart geregelt und angesteuert, dass eine vorgegebene Anlagekraft an den Spulen 9 wirkt. Die Anlagekraft wird vorzugsweise während des Aufwickelns der Fäden an den Spulspindeln 7.1 und 7.2 konstant gehalten. Es ist jedoch auch möglich, während der Spulreise ein bestimmtes Kräfteprofil der Anlagekraft einzustellen. Hierzu wird beispielsweise der Entlastungsdruck in den Entlastungszylindereinheiten 16.1 und 16.2 auf einen vorgegebenen Wert eingestellt, sensiert und über die Steuereinrichtung 21 geregelt. Mit einer derartigen Druckregelung lässt sich auch vorteilhaft die Ausweichbewegung des Schlittens 15 steuern.

Die während des Aufwickelns der Fäden 1.1 und 1.2 aufgrund des Anwachsens der Spule 9 erforderliche Ausweichbewegung lässt sich grundsätzlich bei diesem Ausführungsbeispiel sowohl durch den beweglich gehaltenen Schlitten 15 als auch durch die beweglich gehaltenen Spulspindeln 7.1 und 7.2 ausführen. Durch die feste Anordnung der Andrückwalzen 6.1 und 6.2 an dem Halter 13 kann das Anwachsen der Spulen 9 durch Bewegung des Schlittens 15 synchron erfolgen.

Der Drehantrieb 30 der Spulrevolver 10.1 und 10.2 lässt sich zur Ausübung einer Ausweichbewegung vorzugsweise stufenweise oder kontinuierlich betreiben. Dabei sind beide Spulrevolver 10.1 und 10.2 durch ein Getriebemittel miteinander gekoppelt.

In Fig. 4 ist das Ausführungsbeispiel in einer Betriebssituation dargestellt, bei welchem die Spulspindeln 7.1 und 7.2 durch Aktivierung des Drehantriebes 30 der Spulrevolver 10.1 und 10.2 zum Spulenwechsel verschwenkt sind. Dabei lösen sich die Vollspulen 9 vom Kontakt der Andrückwalzen 6.1 und 6.2. In dieser Phase wird gleichzeitig durch die Steuereinrichtung 21 eine Beschleunigung der Andrückwalzen 6.1 und 6.2 über den Walzenantrieb 17 eingeleitet. Beide Andrückwalzen 6.1 und 6.2 werden auf eine vorgegebene Umfangsgeschwindigkeit synchron beschleunigt, die im Verhältnis zu den Spulumfangsgeschwindigkeiten der weggeschwenkten Vollspulen an den beiden Spulspindeln 7.1 und 7.2 größer ist. Dadurch wird an jeden der zu den Vollspulen 9 der Spulspindel 7.1 und 7.2 zulaufenden Fäden jeweils eine antreibende Fadenreibung erzeugt. Die Umfangsgeschwindigkeit der Andrückwalzen 6.1 und 6.2 ist somit höher als die Fadenlaufgeschwindigkeit der einzelnen Fäden. Dieser Zustand bleibt während des Spulwechsels erhalten, und wird in Abhängigkeit von der Drehbewegung des Spulrevolvers gesteuert. Sobald ein neuer Kontakt zwischen den Andrückwalzen 6.1 und 6.2 und den neu zu bildenden Spulen der Spulspindel 11.1 und 11.2 erfolgt, werden die Andrückwalzen 6.1 und 6.2 auf den Ursprungswert zum kontinuierlichen Aufwickeln der Fäden zurückverstellt.

Zur Erläuterung des Antriebskonzeptes des zuvor beschriebenen Ausführungsbeispiels der erfindungsgemäßen Aufspulvorrichtung ist nachfolgend anhand der Fig. 5 eine mögliche Ausführung erläutert. Aufgrund der Übersichtlichkeit sind in Fig. 5 nur die zum Antreiben erforderlichen Vorrichtungsteile der Spulstellen 29.1 und 29.2 schematisch dargestellt.

Bei dem Antriebskonzept nach Fig. 5 ist in der Spulstelle 29.1 die Spulspindel 7.1 mit dem Spindelantrieb 23.1 gekoppelt. Dem Spindelantrieb 23.1 ist ein Steuergerät 24.1 zugeordnet, das mit übergeordneten Steuereinrichtungen 21 verbunden ist. Die an der Spulspindel 7.1 gewickelte Spule 9 ist hierbei gestrichelt dargestellt. Am Umfang der Spule 9 liegt die Andrückwalze 6.1 an, die ebenfalls gestrichelt dargestellt ist. Die Andrückwalze 6.1 weist ein Walzenende 18.1 auf. An dem Walzenende 18.1 ist ein Drehzahlsensor 20 zugeordnet, durch welchen die Drehgeschwindigkeit der Andrückwalze 6.1 erfassbar ist. Der Drehzahlsensor 20 ist mit der Steuereinrichtung 21 verbunden.

Das Walzenende 18.1 der Andrückwalze 6.1 ist mit dem Walzenende 18.2 der zweiten Andrückwalze 6.2 durch ein Getriebemittel 19 gekoppelt. Das Getriebemittel 19 in diesem Ausführungsbeispiel durch einen Riemen oder eine Kette mechanisch ausgebildet, so dass beide Andrückwalzen 6.1 und 6.2 beider Spulstellen mit gleicher Drehzahl gegensinnig umlaufen. Zum Antrieb des Getriebemittels 19 ist eine Elektromotor 25 mit einem Antriebsrad 33 verbunden. Das Antriebsrad 33 ist mit dem Getriebemittel 19 gekoppelt. Dem Elektromotor 25 ist ein Steuergerät 27 zugeordnet, welches mit der Steuereinrichtung 21 gekoppelt ist. Das Steuergerät 27, der Elektromotor 25, das Antriebsrad 33 und das Getriebemittel 19 bilden somit den Walzenantrieb 17.

Zum Antrieb der Spulrevolver 10.1 und 10.2 sind die jeweiligen Revolverachsen 34.1 und 34.2 durch eine Getriebemittel 35 beispielsweise eine Kette miteinander gekoppelt. Dabei wird die Revolverachse 34.1 durch den Drehantrieb 30 angetrieben. Der Drehantrieb 30 wird durch das zugeordnete Steuergerät 36 gesteuert, wobei das Steuergerät 36 mit der zentralen Steuereinrichtung 21 verbunden ist.

In der Spulstelle 29.1 wird die an dem Spulrevolver 10.1 gehaltene zweite Spulspindel 11.1 durch den Spindelantrieb 31.1 und dem zugeordneten Steuergerät 24.3 angetrieben. Das Steuergerät 24.3 ist mit der Steuereinrichtung 21 gekoppelt.

In der Spulstelle 29.2 wird die Spulspindel 7.2 durch den Spindelantrieb 22.2 gegen den Uhrzeigersinn angetrieben, um die Fäden zu Spulen zu wickeln. Hierbei dreht sich die Andrückwalze 6.2 am Umfang der Spulen im Uhrzeigersinn mit entsprechenden Drehzahl der Andrückwalze 6.1. Die Drehübertragung zwischen den Andrückwalzen 6.1 und 6.2 erfolgt durch das Getriebemittel 19. In beiden Spulstellen 29.1 und 29.2 werden die Fäden synchron gewickelt, so dass an jeder Spulspindel 7.1 und 7.2 ein identischer Aufbau der Spulen 9 stattfindet.

Die in der Spulstelle 29.2 in der Ruhestellung gehaltene Spulspindel 11.2 lässt sich über den Spindelantrieb 31.2 und dem zugeordneten Steuergerät 24.4 antreiben. Das Steuergerät 24.4 ist mit der Steuereinrichtung 21 verbunden.

Um eine konstante Aufwickelgeschwindigkeit der Fäden zu erhalten, wird die Drehgeschwindigkeit der Andrückwalze 6.1 durch den Drehzahlsensor 20 kontinuierlich erfasst und der Steuereinrichtung 21 aufgegeben. In der Steuereinrichtung 21 ist eine Soll-Drehzahl der Andrückwalze 6.1 hinterlegt. Sobald zwischen der sensierten Ist-Drehgeschwindigkeit der Andrückwalze 6.1 und der hinterlegten Soll-Drehgeschwindigkeit der Andrückwalze 6.1 eine unzulässige Abweichung erfasst wird, wird ein Steuersignal generiert und den Steuergeräten 24.1 und 24.2 aufgegeben. Die Steuergeräte 24.1 und 24.2 verändern die Antriebsdrehzahlen der Spindelantriebe 23.1 und 23.2 in dem gewünschten Sinn. Somit lässt sich während des gesamten Aufwickelns der Fäden eine konstante Umfangsgeschwindigkeit der Spulen einstellen. Die Spindelantriebe 23.1 und 23.2 werden hierbei vorzugsweise durch Asynchronmotoren oder durch Synchronmotoren gebildet.

Durch den Elektromotor 25 lässt sich überlagert ein Lastverhältnis zwischen den Walzenantrieb der Andrückwalzen 6.1 und 6.2 und den Antrieben der Spulspindeln 7.1 und 7.2 einstellen. Somit können die Andrückwalzen 6.1 und 6.2 sowohl antreibend als auch bremsend auf die Spulenoberfläche der Spulen wirken. Das Lastverhältnis wird durch die Steuereinrichtung 21 aufgegeben und geregelt.

Für den Fall, dass die gewickelten Spulen einen vorbestimmten maximalen Durchmesser erreicht haben, wird über die Steuereinrichtung 21 und dem Steuergerät 36 der Drehantrieb 30 aktiviert, so dass die Spulrevolver 10.1 und 10.2 sich gegensinnig derart bewegen, dass die Spulspindeln 7.1 und 7.2 mit den Vollspulen von den Andrückwalzen 6.1 und 6.2 weggeführt werden. Gleichzeitig wird über die Steuereinrichtung 21 und dem Steuergerät 27 der Elektromotor 25 des Walzenantriebes derart angesteuert, dass die Andrückwalzen 6.1 und 6.2 auf eine erhöhte Umfangsgeschwindigkeit beschleunigt werden. Durch das Getriebemittel 19 wird erreicht, dass beide Andrückwalzen 6.1 und 6.2 synchron beschleunigt werden, so dass die Einwirkung auf alle Fäden gleich erfolgt. Somit lassen sich vorteilhaft Spulwechselvorgänge ohne Auswirkung auf die vorgeordneten Behandlungseinrichtungen oder Spinneinrichtungen selbst bei einer Vielzahl von Fäden ohne wesentliche Auswirkung ausführen.

In Fig. 6 ist ein weiteres Ausführungsbeispiel eines Antriebskonzeptes für das in Fig. 1 gezeigte Ausführungsbeispiel er erfindungsgemäßen Vorrichtung dargestellt. Das in Fig. 6 dargestellten Antriebskonzept ist im wesentlichen identisch zu dem vorhergehenden Ausführungsbeispiel eines Antriebskonzeptes nach Fig. 5. Insoweit kann auf die vorhergehende Beschreibung Bezug genommen werden, so dass an dieser Stelle nur die Unterschiede erwähnt werden. Der Walzenantrieb der Andrückwalzen 6.1 und 6.2 wird durch die beiden Elektromotoren 28.1 und 28.2 und einem den Elektromotoren zugeordneten Steuergerät 27 gebildet. Das Steuergerät 27 ist mit der Steuereinrichtung 21 gekoppelt, so dass jeder der Elektromotoren 28.1 und 28.2 mit gleichen Einstellungen betrieben werden kann, um die Andrückwalzen 6.1 und.6.2 anzutreiben.

Des weiteren sind gegenüber dem vorhergehenden Ausführungsbeispiel nach Fig. 5 die Spindelantriebe 23.1 und 23.2 der Spulspindeln 7.1 und 7.2 jeweils durch ein Steuergerät 24.1 gesteuert. Die Spindelantriebe 23.1 und 23.2 können dabei als Synchronmotoren oder als Asynchronmotoren ausgebildet sein. Ebenso sind den Spindelantrieben 31.1 und 31.2 ein Steuergerät 24.2 zugeordnet. Die Steuergeräte 24.1 und 24.2 sind mit der Steuereinrichtung 21 verbunden.

Der Drehantrieb der Spulrevolver 10.1 und 10.2 wird durch zwei separate Drehantriebe 30.1 und 30.2 gebildet, die gemeinsam über ein Steuergerät 36 ansteuerbar sind. Das Steuergerät 36 ist mit der Steuereinrichtung 1 verbunden.

Die Funktion und die Ansteuerung der einzelnen Antriebe ist identisch zu dem vorhergehenden Ausführungsbeispiel, so dass auch an dieser Stelle Bezug zu der vorhergehenden Beschreibung genommen wird.

In Fig. 7 ist ein weiteres Ausführungsbeispiel der erfindungsgemäßen Vorrichtung schematisch in einer Vorderansicht dargestellt. Das Ausführungsbeispiel nach Fig. 7 ist im wesentlichen identisch zu dem Ausführungsbeispiel nach Fig. 1, so dass zu der vorhergehenden Beschreibung Bezug genommen wird und an dieser Stelle nur die Unterschiede aufgezeigt werden. Hierbei haben die Bauteile mit gleichen Funktionen identische Bezugszeichen erhalten.

Gegenüber dem vorhergehenden Ausführungsbeispiel werden bei den in Fig. 7 dargestellten Ausführungsbeispiel die Andrückwalzen 6.1 und 6.2 durch zwei separate Schwingen 37.1 und 37.2 schwenkbar an dem Maschinengestell 12 gehalten. Den Schwingen 37.1 und 37.2 ist jeweils ein Hubsensor 38.1 und 38.2 zugeordnet, durch welche eine Bewegung der Andrückwalzen 6.1 und 6.2 sensierbar ist. Die Hubsensoren 38.1 und 38.2 sind über Signalleitungen mit der hier nicht dargestellten Steuereinrichtung verbunden.

Den Andrückwalzen 6.1 und 6.2 sind im Fadenlauf jeweils separate Changiermittel 4.1 und 4.2 zugeordnet. Jedes der Changiermittel 4.1 und 4.2 ist in diesem Ausführungsbeispiel als eine Flügelchangierung ausgeführt. Dabei wird jeder der Fäden in seiner Spulstelle mittels gegensinnig angetriebenen Flügeln hin- und hergeführt.

Alle hier nicht weiter erläuterten und dargestellten Bauteile und Antriebe sind identisch zu dem vorhergehenden Ausführungsbeispiel ausgebildet.

Bei der dargestellten Betriebssituation werden jeweils mehrere Spulen 9 an den in Betriebsstellung befindlichen Spulspindeln 7.1 und 7.2 gewickelt. Während des Aufwickelns der Fäden 1.1 und 1.2 wird die Ausweichbewegung durch den Drehantrieb der Spulrevolver 10.1 und 10.2 ausgeführt. Hierzu wird die Hubbewegung der Andrückwalzen 6.1 und 6.2 durch die zugeordneten Hubsensoren 38.1 und 38.2 erfasst und der Steuereinrichtung signalisiert. Sobald eine der Andrückwalzen 6.1 oder 6.2 eine von einem vorgegebenen Sollbereich abweichende IstStellung einnimmt, wird innerhalb der Steuereinrichtung ein Steuerbefehl zur Aktivierung des Drehantriebes der Spulrevolver 10.1 und 10.2 ausgelöst. Die Drehbewegung des Spulrevolvers 10.1 und 10.2 erfolgt so lange bis die Andrückwalzen 6.1 und 6.2 ihren Soll-Bereich wieder eingenommen haben.

Der Antrieb der Andruckwalzen 6.1 und 6.2 ist identisch zu den vorhergehenden Ausführungsbeispielen ausgeführt, so dass während eines Spulenwechsels beide Andrückwalzen 6.1 und 6.2 auf eine überhöhte Umfangsgeschwindigkeit beschleunigt werden, die größer ist als jede der Spulgeschwindigkeiten der weggeführten Vollspulen an den Spulspindeln 7.1 und 7.2.

Das erfindungsgemäße Verfahren sowie die erfindungsgemäße Vorrichtung ist insbesondere zum Aufwickeln frisch gesponnener Fäden geeignet. Hierbei können die Fäden aus einer Spinneinrichtung oder aus einer Behandlungseinrichtung abgezogen werden. Durch die Gewährleistung einer im wesentlichen konstanten Abzugskraft der Fäden, insbesondere während eines Spulwechselvorgangs, lässt sich eine gleichmäßige Behandlung aller Fäden in den vorgeschalteten Behandlungseinrichtung bzw. der Spinneinrichtung erreichen.

### Bezugszeichenliste

- 1.1, 1.2: Faden
- 2.1,2.2: Fadenführer
- 3: Fadenführerträger
- 4, 4.1, 4.2: Changiermittel
- 5.1, 5.2: Changierfadenführer
- 6.1, 6.2: Andrückwalze
- 7.1, 7.2: Spulspindeln in Betriebsstellung
- 8.1, 8.2: Spulenhülse
- 9.1,9.2: Spule
- 10.1, 10.2: Spulrevolver
- 11.1, 11.2: Spulspindeln in Ruhe
- 12: Maschinengestell
- 13: Halter
- 14.1, 14.2: Schlittenführung
- 15: Schlitten
- 16.1, 16.2: Entlastungszylindereinheit
- 17: Walzenantrieb
- 18.1, 18.2: Walzenende
- 19: Getriebemittel
- 20: Drehzahlsensor
- 21: Steuereinrichtung
- 23.1, 23.2: Spindelantrieb
- 24, 24.1, 24.2: Steuergerät
- 25: Elektromotor
- 26: Riementrieb
- 27: Steuergerät
- 28.1,28.2: Elektromotor
- 29.1, 29.2: Spulstelle
- 30: Drehantrieb
- 31.1, 31.2: Spindelantrieb
- 32: Kraftgeber
- 33: Antriebsrad
- 34.1,34.2: Revolverachse
- 35: Getriebemittel
- 36: Steuergerät
- 37.1,37.2: Schwinge
- 38.1, 38.2: Hubsensor

## Patentansprüche

1. Verfahren zum kontinuierlichen Aufwickeln mehrerer Fäden zu Spulen, bei welchem die Spulen (9) gleichzeitig an zwei angetriebene Spulspindel (7.1, 7.2, 11.1, 11.2) gehalten und gewickelt werden, wobei die Fäden durch zwei den Spulspindeln (7.1, 7.2, 11.1, 11.2) zugeordneten Andrückwalze (6.1, 6.2) den Spulen (9) zugeführt werden, bei welchem die Spulspindeln (7.1, 7.2, 11.1, 11.2) nach Fertigstellung der Spulen (9) von den Andrückwalzen (6.1, 6.2) weggeführt werden und bei welchem zwei weitere angetriebene Spulspindeln (7.1, 7.2, 11.1, 11.2) zur Übernahme der Fäden und zur Fortsetzung der Aufspulung den Andrückwalzen (6.1, 6.2) zugeführt werden, wobei die Spulspindeln (7.1, 7.2, 11.1, 11.2) synchron angetrieben und gesteuert werden, die beiden Andrückwalzen (6.1, 6.2) während des Wechsels der Spulspindeln (7.1, 7.2, 11.1, 11.2) mit einer überhöhten Umfangsgeschwindigkeit zur Führung der Fäden angetrieben werden, die größer ist als jede der Spulenumfangsgeschwindigkeiten der Spulen (9) beider Spulspindeln (7.1, 7.2, 11.1, 11.2) und die Andrückwalzen (6.1, 6.2) synchron auf die überhöhte Umfangsgeschwindigkeit beschleunigt werden.

2. Verfahren nach Anspruch 1,
**dadurch gekennzeichnet, dass**
die Andrückwalzen (6.1, 6.2) während des Wickelns der Spulen (9) derart angetrieben bleiben, dass ein Schlupfausgleich zwischen den Spulen (9) und den Andrückwalzen (6.1, 6.2) entsteht.

3. Verfahren nach Anspruch 1 oder 2,
**dadurch gekennzeichnet, dass**
eine durch die Andrückwalzen (6.1, 6.2) erzeugte Anlagekraft an den Spulen (9) während des Aufwickelns der Fäden im wesentlichen konstant gehalten wird.

4. Verfahren nach Anspruch 1 oder 2,
**dadurch gekennzeichnet, dass**
eine durch die Andrückwalzen (6.1, 6.2) erzeugte Anlagekraft an den Spulen (9) während des Aufwickelns der Fäden gemäß einem vorgegebenen Kraftprofil verändert wird.

5. Verfahren nach einem der vorgenannten Ansprüche,
**dadurch gekennzeichnet, dass**
während des Aufwickelns die Andrückwalze (6.1, 6.2) durch einem beweglichen Halter (13) gemeinsam zur Ausführung einer Ausweichbewegung zum Anwachsen der Spulen (9) geführt werden.

6. Verfahren nach einem der vorgenannten Ansprüche,
**dadurch gekennzeichnet, dass**
zur Steuerung der Spulumfangsgeschwindigkeiten der Spulen (9) die Umfangsgeschwindigkeit einer der Andrückwalzen (6.1, 6.2) erfasst wird und dass die Antriebsdrehzahlen beider Spulspindeln (7.1, 7.2, 11.1, 11.2) in Abhängigkeit von der erfassten Umfangsgeschwindigkeit kollektiv derart geändert werden, dass die Drehgeschwindigkeit der detektierten Andrückwalze (6.1, 6.2) im wesentlichen konstant bleibt.

7. Vorrichtung zur Durchführung des Verfahrens nach einem der Ansprüche 1 bis 6 mit zwei beweglichen Spulrevolvern (10.1, 10.2), an denen jeweils zwei Spulspindeln (7.1, 7.2, 11.1, 11.2) zur Aufnahme von mehreren Spulhülsen (8) zum gleichzeitigen Aufwickeln von Fäden zu Spulen (9) auskragend gehalten sind, mit zumindest einem den Spulrevolvern (10.1, 10.2) zugeordneten Drehantrieb (30), mit mehreren den Spulspindeln (7.1, 7.2, 11.1, 11.2) zugeordneten, synchron antreibbaren und steuerbaren Spindelantrieben (23.1, 23.2, 31.1, 31.2) und mit zwei den jeweils in einer Betriebsstellung gehaltenen Spulspindeln (7.1, 7.2, 11.1, 11.2) zugeordneten drehbar gelagerten Andrückwalzen (6.1, 6.2), die während des Aufwickelns am Umfang der Spulen (9) anliegen,
wobei
die beiden Andrückwalzen (6.1, 6.2) durch einen Walzenantrieb (17) synchron antreibbar sind und wobei der Walzenantrieb (17) mit einer den Drehantrieb (30) der Spulrevolver (10.1, 10.2) zugeordneten Steuereinrichtung (21) verbunden ist, die zur Steuerung einer synchronen Beschleunigung der beiden Andrückwalzen (6.1, 6.2) auf eine überhöhte Umfangsgeschwindigkeit während eines Wechsels der Spulspindeln (7.1, 7.2, 11.1, 11.2) eingerichtet ist die größer ist als jede der Spulenumfangsgeschwindigkeiten der Spulen (9) beider Spulspindeln (7.1, 7.2, 11.1, 11.2).

8. Vorrichtung nach Anspruch 7,
**dadurch gekennzeichnet, dass**
der Walzenantrieb (18) durch ein Getriebemittel (19) und einen Elektromotor (23) gebildet ist, wobei die Andrückwalze (6.1, 6.2) durch das Getriebemittel (19) derart miteinander verbunden sind, dass beide Andrückwalzen (6.1, 6.2) mit gleicher Drehzahl gegensinnig antreibbar sind.

9. Vorrichtung nach Anspruch 7,
**dadurch gekennzeichnet, dass**
der Walzenantrieb (18) durch zwei den Andrückwalzen (6.1, 6.2) zugeordneten Elektromotoren (28.1, 28.2) gebildet ist, wobei die Elektromotoren (28.1, 28.2) durch ein Steuergerät (27) synchron steuerbar sind.

10. Vorrichtung nach einem der Ansprüche 7 bis 9,
**dadurch gekennzeichnet, dass**
die Andrückwalzen (6.1, 6.2) starr oder beweglich mit einem beweglichen Halter (13) verbunden sind, so dass die Andrückwalzen (6.1, 6.2) während des Anwachsen der Spulen (9) gemeinsam relativ zu den Spulspindeln (7.1, 7.2, 11.1, 11.2) führbar sind.

11. Vorrichtung nach Anspruch 9,
**dadurch gekennzeichnet, dass**
der Halter (13) und/oder die Andrückwalzen (6.1, 6.2) jeweils mit einem steuerbaren Kraftgeber (32) zusammenwirken.

12. Vorrichtung nach einem der Ansprüche 10 oder 11,
**dadurch gekennzeichnet, dass**
der Halter (13) mittels einem Schlitten (15) und einer Schlittenführung (14.1, 14.2) an dem Maschinengestell (12) gehalten ist, durch welche die Andrückwalzen (6.1, 6.2) gemeinsam eine Ausweichbewegung relativ zu den Spulspindeln (7.1, 7.2, 11.1, 11.2) ausführen.

13. Vorrichtung nach einem der Ansprüche 7 bis 9,
**dadurch gekennzeichnet, dass**
die Andrückwalzen (6.1, 6.2) jeweils an zwei beweglichen Schwingen (37.1, 37.2) gehalten sind, welche Schwingen (37.1, 37.2) unabhängig voneinander die Andrückwalzen (6.1, 6.2) in radialer Richtung zu den Spulspindeln (7.1, 7.2, 11.1, 11.2) führen.

14. Vorrichtung nach einem der Ansprüche 7 bis 13,
**dadurch gekennzeichnet, dass**
einer der Andrückwalzen (6.1) ein Drehzahlsensor (20) zur Erfassung der Drehzahl der Andrückwalze (6.1) zugeordnet ist und dass der Drehzahlsensor (20) und die Spindelantriebe (23.1, 23.2, 31.1, 31.2) der Spulspindeln (7.1, 7.2, 11.1, 11.2) durch die Steuereinrichtung (21) zu einem Regelkreis verbunden sind.

## Claims

1. A method for continuously winding up several threads into bobbins, in which the bobbins (9) are simultaneously held and wound onto two driven bobbin spindles (7.1, 7.2, 11.1, 11.2), the threads being fed to the bobbins (9) by means of two pressure rollers (6.1, 6.2) assigned to the bobbin spindles (7.1, 7.2, 11.1, 11.2), in which method the bobbin spindles (7.1, 7.2, 11.1, 11.2) are led away from the pressure rollers (6.1, 6.2) after the completion of the bobbins (9), and in which method two further driven bobbin spindles (7.1, 7.2, 11.1, 11.2) for taking over the threads and for continuing the winding up operation are fed to the pressure rollers (6.1, 6.2), whereby the bobbin spindles (7.1, 7.2, 11.1, 11.2) are driven and controlled synchronously, the two pressure rollers (6.1, 6.2) are driven at an excessive circumferential speed which is higher than the bobbin circumferential speed of the bobbins (9) of the two bobbin spindles (7.1, 7.2, 11.1, 11.2) for guiding the threads during the change of the bobbin spindles (7.1, 7.2, 11.1, 11.2) and the pressure rollers (6.1, 6.2) are accelerated synchronously to the excessive circumferential speed.

2. The method as claimed in claim 1, **characterized in that,** during the winding of the bobbins (9), the pressure rollers (6.1, 6.2) remain driven in such a way that slip compensation occurs between the bobbins (9) and the pressure rollers (6.1, 6.2).

3. The method as claimed in one of claims 1 to 2, **characterized in that,** during the winding up of the threads, a bearing force against the bobbins (9) which is generated by the pressure rollers (6.1, 6.2) is kept essentially constant.

4. The method as claimed in one of claims 1 to 2, **characterized in that,** during the winding up of the threads, a bearing force against the bobbins (9) which is generated by the pressure rollers (6.1, 6.2) is varied according to a predetermined force profile.

5. The method as claimed in one of the abovementioned claims, **characterized in that,** during winding, the pressure rollers (6.1, 6.2) are guided jointly by a moveable holder (13) in order to execute a deflecting movement for the growth of the bobbins (9).

6. The method as claimed in one of the abovementioned claims, **characterized in that,** to control the bobbin circumferential speeds of the bobbins (9), the circumferential speed of one of the pressure rollers (6.1, 6.2) is detected, and **in that** the drive rotational speeds of the two bobbin spindles (7.1, 7.2, 11.1, 11.2) are collectively changed depending on the detected circumferential speed in such a way that the rotational speed of the detected pressure roller (6.1, 6.2) remains essentially constant.

7. A device for carrying out the method as claimed in one of claims 1 to 6 with two moveable bobbin turrets (10.1, 10.2), on which in each case two bobbin spindles (7.1, 7.2, 11.1, 11.2) for receiving a plurality of bobbin tubes (8) are held in a projecting manner for the simultaneous winding up of threads into bobbins (9), with at least one rotary drive (30) assigned to the bobbin turrets (10.1, 10.2), with a plurality of synchronously driven and controlled spindle drives (23.1, 23.2, 31.1, 31.2) which are assigned to the bobbin spindles (7.1, 7.2, 11.1, 11.2) and with two rotatably mounted pressure rollers (6.1, 6.2) which are assigned to the bobbin spindles (7.1, 7.2, 11.1, 11.2) held in an operating position and which, during winding, bear against the circumference of the bobbins (9), whereby the two pressure rollers (6.1, 6.2) can be driven synchronously by means of a roller drive (17), and whereby the roller drive (17) is connected to a control device (21) assigned to the rotary drive (30) of the bobbin turrets (10.1, 10.2), which control device (21) is configured for controlling a synchronous acceleration of the two pressure rollers (6.1, 6.2) to an excessive circumferential speed during the change of the bobbin spindles (7.1, 7.2, 11.1, 11.2), which is higher than the bobbin circumferential speed of the bobbins (9) of the two bobbin spindles (7.1, 7.2, 11.1, 11.2).

8. The device as claimed in claim 7, **characterized in that** the roller drive (18) is formed by a gearing means (19) and an electric motor (23), the pressure rollers (6.1, 6.2) being connected to one another by the gearing means (19) in such a way that the two pressure rollers (6.1, 6.2) can be driven at the same rotational speed in opposite directions.

9. The device as claimed in claim 7, **characterized in that** the roller drive (18) is formed by two electric motors (28.1, 28.2) assigned to the pressure rollers (6.1, 6.2), the electric motors (28.1, 28.2) being capable of being controlled synchronously by means of a control apparatus (27).

10. The device as claimed in one of claims 7 to 9, **characterized in that** the pressure rollers (6.1, 6.2) are connected rigidly or moveably to a moveable holder (13), so that, during the growth of the bobbins (9), the pressure rollers (6.1, 6.2) can be jointly guided in relation to the bobbin spindles (7.1, 7.2, 11.1, 11.2).

11. The device as claimed in claim 9, **characterized in that** the holder (13) and/or the pressure rollers (6.1, 6.2) in each case cooperate with a controllable force generator (32).

12. The device as claimed in either one of claims 10 or 11, **characterized in that** the holder (13) is held on a machine stand (12) by means of a slide (15) and a slide guide (14.1, 14.2), by means of which the pressure rollers (6.1, 6.2) jointly execute a deflecting movement in relation to the bobbin spindles (7.1, 7.2, 11.1, 11.2).

13. The device as claimed in one of claims 7 to 9, **characterized in that** the pressure rollers (6.1, 6.2) are held in each case on two moveable rockers (37.1, 37.2) which moveable rockers (37.1, 37.2) guide the pressure rollers (6.1, 6.2) independently of one another in the radial direction with respect to the bobbin spindles (7.1, 7.2, 11.1, 11.2).

14. The device as claimed in one of claims 7 to 13, **characterized in that** one of the pressure rollers (6.1) is assigned a rotational speed sensor (20) for detecting the rotational speed of the pressure roller (6.1), and **in that** the rotational speed sensor (20) and the spindle drives (23.1, 23.2, 31.1, 31.2) of the bobbin spindles (7.1, 7.2, 11.1, 11.2) are connected by means of the control device (21) to form a closed-loop circuit.

## Revendications

1. Procédé destiné à l'enroulement continu d'une pluralité de fils en bobines, dans lequel les bobines (9) sont retenues et enroulées en même temps sur deux broches de bobinage (7.1, 7.2, 11.1, 11.2), les fils étant amenés jusqu'aux bobines (9) par deux cylindres presseurs (6.1, 6.2) associés aux broches de bobinage (7.1, 7.2, 11.1, 11.2), procédé dans lequel après l'achèvement des bobines (9) les broches de bobinage (7.1, 7.2, 11.1, 11.2) sont emmenées par les cylindres presseurs (6.1, 6.2) et dans lequel pour la prise en charge des fils et pour la continuation de l'embobinage deux autres broches de bobinage (7.1, 7.2, 11.1, 11.2) entraînées sont amenées jusqu'aux cylindres presseurs (6.1, 6.2), les broches de bobinage (7.1, 7.2, 11.1, 11.2) étant entraînées et commandées de manière synchrone, durant l'échange des broches de bobinage (7.1, 7.2, 11.1, 11.2) les deux cylindres presseurs (6.1, 6.2) étant entraînés à une vitesse circonférentielle surélevée pour guider les fils, laquelle vitesse étant plus élevée que toute vitesse circonférentielle de bobine des bobines (9) des deux broches de bobinage (7.1, 7.2, 11.1, 11.2) et les cylindres presseurs (6.1, 6.2) étant accélérés de manière synchrone pour atteindre la vitesse circonférentielle surélevée.

2. Procédé selon la revendication 1, **caractérisé en ce que** les cylindres presseurs (6.1, 6.2) restent entraînés de manière telle durant l'enroulement des bobines (9) qu'une compensation de glissement entre les bobines (9) et les cylindres presseurs (6.1, 6.2) est générée.

3. Procédé selon la revendication 1 ou 2, **caractérisé en ce qu'**une force d'application sur les bobines (9) générée par les cylindres presseurs (6.1, 6.2) est maintenue sensiblement constante durant l'enroulement des fils.

4. Procédé selon la revendication 1 ou 2, **caractérisé en ce qu'**une force d'application sur les bobines (9) générée par les cylindres presseurs (6.1, 6.2) est modifiée selon un profilé de force prédéterminé.

5. Procédé selon l'une des revendications précédentes, **caractérisé en ce que** durant l'enroulement les cylindres presseurs (6.1, 6.2) sont guidés communément par une retenue mobile (13) pour effectuer un mouvement d'évitement pour faire progresser les bobines (9).

6. Procédé selon l'une des revendications précédentes, **caractérisé en ce que** pour commander les vitesses circonférentielles des bobines (9) on relève la vitesse circonférentielle, d'un des cylindres presseurs (6.1, 6.2) et **en ce que** les vitesses d'entrée des deux broches de bobinage (7.1, 7.2, 11.1, 11.2) sont modifiées collectivement en fonction de la vitesse circonférentielle déterminée de manière telle que la vitesse de rotation déterminée du cylindre presseur (6.1, 6.2) reste essentiellement constante.

7. Dispositif pour la mise en oeuvre du procédé selon l'une des revendications 1 à 6 avec deux révolvers de bobinage mobiles (10.1, 10.2) sur lesquels sont supportés en projection respectivement deux broches de bobinage (7.1, 7.2. 11.1, 11.2) pour recevoir une pluralité de cannettes de bobine (8) pour enrouler en même temps des fils en bobines (9), avec au moins un entraînement en rotation (30) associé aux révolvers de bobinage (10.1, 10.2), avec une pluralité d'entraînements de broches (23, 23.2, 31.1, 31.2) associés aux broches de bobinage (7.1, 7.2, 11.1, 11.2), pouvant être entraînées de manière synchrone et étant commandables et avec deux broches de bobinage (7.1, 7.2, 11.1, 11.2) retenues respectivement dans une position de marche et cylindres presseurs (6.1, 6.2) qui durant l'enroulement s'appliquent sur la périphérie des bobines (9), les deux cylindres presseurs (6.1, 6.2) pouvant être entraînés de manière synchrone par un entraînement de cylindres (17) et l'entraînement de cylindres (17) étant relié à un dispositif de commande (21) associé à l'entraînement en rotation (30) des révolvers de bobinage (10.1, 10.2), lequel dispositif de commande (21) pour commander une accélération synchrone des deux cylindres presseurs (6.1, 6.2) est disposé à une vitesse circonférentielle surélevée durant un échange des broches de bobinage (7.1, 7.2, 11.1, 11.2), qui est plus grande que toute vitesse circonférentielle des bobines (9) des deux broches de bobinage (7.1, 7.2 ; 11.1, 11.2).

8. Dispositif selon la revendication 7, **caractérisé en ce que** l'entraînement des cylindres (18) est formé par un moyen d'entraînement (19) et un moteur électrique (23), les cylindres presseurs (6.1, 6.2) étant reliés de manière telle les uns aux autres par le moyen d'entraînement (19) que les deux cylindres presseurs (6.1, 6.2) peuvent être entraînés en sens inverse avec la même vitesse de rotation.

9. Dispositif selon la revendication 7, **caractérisé en ce que** l'entraînement des cylindres (18) est formé par deux moteurs électriques (28.1, 28.2) attribués aux cylindres presseurs (6.1, 6.2), les moteurs électriques (28.1, 28.2) étant commandables de manière synchrone par un appareil de commande (27).

10. Dispositif selon l'une des revendications 7 à 9, **caractérisé en ce que** les cylindres presseurs (6.1, 6.2) sont reliés rigidement ou de façon mobile avec une retenue mobile (13), de sorte que durant la croissance des bobines (9) les cylindres presseurs (6.1, 6.2) peuvent être guidés communément de façon relative par rapport aux broches de bobinage (7.1, 7.2, 11.1, 11.2).

11. Dispositif selon la revendication 9, **caractérisé en ce que** la retenue (13) et/ou les cylindres presseurs (6.1, 6.2) coopèrent respectivement avec un générateur de forces (32) commandable.

12. Dispositif selon l'une des revendications 10 ou 11, **caractérisé en ce que** la retenue (13) est retenue au moyen d'un coulisseau (15) et d'un guidage de coulisseau (14.1, 14.2) sur le bâti de machine (12) grâce auxquels les cylindres presseurs (6.1, 6.2) exécutent communément un mouvement d'évitement relativement par rapport aux broches de bobinage (7.1,7.2, 11.1, 11.2).

13. Dispositif selon l'une des revendications 7 à 9, **caractérisé en ce que** les cylindres presseurs (6.1, 6.2) sont retenus respectivement sur deux bras oscillants amovibles (37.1, 37.2), lesquels bras oscillants (37.1, 37.2) guident indépendamment l'un de l'autre les cylindres presseurs (6.1, 6.2) en direction radiale vers les broches de bobinage (7.1, 7.2, 11.1, 11.2).

14. Dispositif selon l'une des revendications 7 à 13, **caractérisé en ce qu'**un capteur tachymétrique (20) pour détecter la vitesse de rotation du cylindre presseur (6.1) est associé à l'un cylindre presseur (6.1) et **en ce que** le capteur tachymétrique (20) et les entraînements de broche (23.1, 23.2, 31.1, 31.2) des broches de bobinage (7.1, 7.2, 11.1, 11.2) sont reliés en une boucle de régulation par le dispositif de commande (21).
